# EUROPÄISCHE PATENTANMELDUNG

(11) **EP 1 655 703 A2**
(43) Veröffentlichungstag der Anmeldung: **10.05.2006**
(21) Anmeldenummer: 05460009.3
(22) Anmeldetag: 05.05.2005
(51) Int. Cl.: G08B 13/196, G08B 29/16, G08B 29/08, E05G 1/00, E04H 1/00, G08B 25/00

(54) **Verfahren zur Fernkontrolle überwachter Objekte sowie Anlage für die Fernkontrolle überwachter Objekte**

(30) Priorität: 03.11.2004 PL 37099904
(71) Anmelder: Krylowicz, Marian, 61-817 Poznan (PL)
(72) Erfinder: Krylowicz, Marian, 61-817 Poznan (PL)
(74) Vertreter: Cieszkowski, Antoni

(57) **Zusammenfassung**

Der Gegenstand der Erfindung ist das Verfahren zur Fernkontrolle überwachter Objekte, wie auch die Anlage für die Fernkontrolle überwachter Objekte.

Das Verfahren zur Fernkontrolle überwachter Objekte, das auf der Übertragung der Alarmsignale von den Alarmmeldern und/oder eines Bildes von den in überwachtem Objekt untergebrachten Fernsehkameras zum Alarmempfangszentrum mittels wenigstens eines Senders und unter Benutzung wenigstens einer Übertragungsleitung beruht, nach der Erfindung ist dadurch gekennzeichnet, dass die von den Alarmmeldern kommenden Signale und/oder das Bild von den Fernsehkameras gleichzeitig an zwei Sender zugeleitet sowie mittels zwei unabhängiger Übertragungsleitungen an zwei getrennte, im Alarmempfangszentrum untergebrachten Empfänger verschickt werden.

Die Anlage für die Fernkontrolle überwachter Objekte, ausgestattet mit einer Gruppe Alarmmelder und/oder Fernsehkameras sowie wenigstens mit einem Sender, die in überwachtem Objekt untergebracht sind, wie auch wenigstens mit einem im Alarmempfangszentrum installiertem Empfänger, nach der Erfindung ist dadurch gekennzeichnet, dass jeder Alarmmelder **(1)** und/oder jede Fernsehkamera **(2)** an zwei Sender **(3, 4)** angeschlossen ist, dagegen im Alarmempfangszentrum **(6)** zwei gesonderte Empfänger **(7, 8)** installiert sind, wobei jeder Sender **(3, 4)** ist mit dem zugehörigen Empfänger **(7, 8)** mittels einer Übertragungsleitung **(9, 10)** mit Draht oder drahtlos verbunden.

## Beschreibung

Der Gegenstand der Erfindung ist das Verfahren zur Fernkontrolle überwachter Objekte, wie auch die Anlage für die Fernkontrolle überwachter Objekte.

Allgemein bekannt ist das Verfahren zur Fernkontrolle überwachter Objekte, das auf der Überweisung zum Alarmempfangszentrum von Alarmsignalen von den Alarmmeldern und/oder eines Bildes von den Fernsehkameras beruht, die in überwachtem Objekt untergebracht sind. Die Alarmsignale und/oder das Bild werden meistens zum Einzelsender geleitet, mit welchem unter Benutzung einer Übertragungsleitung zum Einzelempfänger gesendet wird, der im Alarmempfangszentrum untergebracht ist. In Einzelfällen werden Signale aus zwei Sender gesendet, die mit einem Einzelempfänger mittels Zweibahnleitungen, zum Beispiel einer Fernsprechleitung und Funkstrecke gekoppelt sind. Das Grundsignal wird in der Regel mit einer Leitung und die übrigen Signale mit der anderen Leitung gesendet. Schließlich gelangen die aus zwei Quellen gesendeten Signale zum gemeinsamen Empfänger im Alarmempfangszentrum. Zur Realisierung dieses Verfahrens dienen die bekannten Anlagen für die Fernkontrolle überwachten Objekte, die mit einer Gruppe von Alarmmeldern und/oder Fernsehkameras sowie mit einem oder zwei im überwachtem Objekt installierten Sender ausgestattet sind. Zu dieser bekannte Anlage gehört ein Alarmempfangszentrum, wo sich ein einzelner Signalempfänger befindet. Das Alarmempfangszentrum wird meistens in zufälligen Räumen mit Bürocharakter, wie auch in Pförtnerlogen untergebracht. Bei der Projektierung dieser typischen Räume wird grundsätzlich die Notwendigkeit der Anwendung von Mauern, Türen wie auch Fenstern mit erhöhter Festigkeit nicht in Betracht genommen. Die Fensteröffnungen sind in bestem Fall mit Gittern versehen, jedoch werden vor Außenbeschuss oder vor Einwirkung von Sprengladungen oder chemischen Ladungen nicht gesichert. Darüber hinaus sind die in diesen typischen Räumen gebildeten Lüftungs - und Sanitärinstallationen vor unzulässigem Durchfluss von Gasen und Flüssigkeiten in umgekehrter Richtung nicht gesichert. Im Zusammenhang damit ist das Niveau der Gegeneinbruchsicherheit, das den bekannten Raum des Alarmempfangszentrums auszeichnet, bedeutsam niedriger als das Niveau der Sicherungen in der Mehrheit der überwachten Objekte. Hinsichtlich der Gegeneinbruchsicherheit ist nun das Alarmempfangszentrum das schwächste Glied in der Anlage für die Fernkontrolle überwachter Objekte. Die mittels bekannten Verfahrens sowie Anlage für die Fernkontrolle überwachter Objekte sind vor den Folgen des Ausfalls eines der Sender oder der Ausfalls des Signalempfängers sowie vor Folgen verschiedener unvorhergesehenen Unterbrechungen in der Signalübertragung auch nicht gesichert. In den bekannten Lösungen gibt es auch keine Möglichkeit der Wiedergabe des durch Fernsehkameras vor dem Alarmmoment registrierten Bildes.

Das Verfahren zur Fernkontrolle überwachter Objekte, das auf der Übertragung der Alarmsignale von den Alarmmeldern und/oder eines Bildes von den in überwachtem Objekt untergebrachten Fernsehkameras zum Alarmempfangszentrum mittels wenigstens eines Senders und unter Benutzung wenigstens einer Übertragungsleitung beruht, gemäß der Erfindung ist dadurch gekennzeichnet, dass die von den Alarmmeldern kommenden Signale und/oder das Bild von den Fernsehkameras gleichzeitig an zwei Sendern geleitet sowie mittels zwei unabhängiger Übertragungsleitungen an zwei getrennte im Alarmempfangszentrum untergebrachten Empfänger gesendet werden. Besonders vorteilhafte Lösung gemäß der Erfindung beruht darauf, dass wenn in einer der Leitungen eine Unterbrechung in der Übertragung auftritt, die eine bestimmte Zeit überschreitet, dann wird aus dem mit der zweiten Übertragungsleitung verbundenen Sender zum Alarmempfangszentrum ein Sabotagealarmsignal gesendet. Eine andere vorteilhafte detaillierte Lösung ruht darauf, dass in wenigstens einem Sender das Bild in Digitaldastellung registriert wird, das durch die Fernsehkameras in einem bestimmten Zeitintervall gesendet wird, das das beliebige Moment dessen Wiedergabe vorangeht. Noch eine vorteilhafte detaillierte Lösung ruht darauf, dass im Fall der Auslösung irgendwelchen Alarms ein verborgenes, früher in einem bestimmten Zeitintevall registriertes Bild wiedergegeben wird und darüber hinaus eine Einrichtung eingeschaltet wird, die das durch die Fernsehkameras vom Moment der Alarmauslösung übertragene Bild laufend registriert. Noch eine vorteilhafte detaillierte Lösung ruht darauf, dass das durch die Fernsehkameras vom Moment der Alarmauflösung übertragene, aktuelle Bild, auf den Bildschirmen der Monitoren im Alarmempfangszentrum erscheint. Um die schwierige Kontrolle der Objekte zu eliminieren, die auf der periodischen Begehung durch die Wächter ruht, in der vorteilhaften Lösung der Erfindung das durch die Fernsehkameras übertragene Bild auf den Bildschirmen der Monitoren im Alarmempfangszentrum in programmiertem Zyklus periodisch erscheint.
Die Anlage für die Femkontrolle überwachter Objekte, mit einer Gruppe Alarmmelder und/oder Fernsehkameras, sowie wenigstens mit einem Sender ausgestattet sind, die in überwachtem Objekt untergebracht sind, wie auch mit wenigstens einem in Alarmempfangszentrum installierten Empfänger, gemäß der Erfindung sind dadurch gekennzeichnet, dass jeder Alarmmelder und/oder jede Fernsehkamera an zwei Sender angeschlossen ist, dagegen im Alarmempfangszentrum zwei gesonderte Empfänger installiert sind, wobei jeder Sender mit zugehörigem Empfänger mittels einer Übertragungsleitung, mit Draht oder drahtlos verbunden ist. Jeder Empfänger ist vorteilhaft mit dem Monitor verbunden und wenigstens einer der Empfänger ist mit der Bildregistriereinrichtung vorteilhaft verbunden. Das Alarmempfangszentrum ist am besten in einem Raum untergebracht, der konstruktive Bausicherungen hat, die deren Bewältigung innerhalb von wenigstens 30 Minuten unmöglich machen. Dieser Raum hat vorteilhaft eine Eingangsschleuse sowie Lüftungsinstallationen mit Zwangsströmung der zugeführten und abgeführten Luft, jede davon ist mit einem Filter und Gasabsperrventil ausgestattet. Darüber hinaus hat er eine Klosettinstallation mit Flüssigkeitsabsperrventil. Die Eingangsschleuse besteht vorteilhaft zwei reihengeschaltete Kammern mit drei Türen, wobei die mittlere Tür, die die primäre Kammer mit der sekundären Kammer verbindet, und die innere Tür, die die sekundäre Kammer mit dem Raum des Empfangszentrums verbindet, sind mit Schlössern, Schildern und Blendrahmen ausgestattet, die der Klasse C entsprechen. Vor der äusseren Tür der Vorkammer und der mittleren Tür sind Fernsehkameras installiert, dagegen die innere Tür der Schleuse hat eine Öffnung, die mit einer Panzerglasscheibe fest verschlossen ist.
Dank der Anwendung der Lösungen gemäß der Erfindung wird das Niveau der Gegeneinbruchsicherheit in den überwachten Objekten wesentlich erhöht und die Sicherheitsbedingungen im Alarmempfangszentrum werden radikal verbessert. Im Falle des Schutzes der Räume mit hohem Risiko, zum Beispiel der Banksafes, die Klasse der mechanischen und elektronischen Gegeneinbruchsicherungen im Alarmempfangszentrum kommt denen in besonders geschützten Objekten gleich. Das System der doppelten Sendung, Übertragung und des Empfangs der Signale sichert ihnen die Kontinuität der Übertragung im Falle des Ausfalles eines der Sender oder Empfänger. Eine andere, vorteilhafte Folge der Anwendung der Erfindung ist die Möglichkeit der Wiedergabe des Bildes, das durch die Fernsehkameras vor dem Moment des Alarms registriert wurde.

Der Gegenstand der Erfindung ist am Beispiel der Ausführung auf der Zeichnung dargestellt, wo Fig. 1 die Anlage für die Fernkontrolle überwachter Objekte schematisch darstellt und Fig. 2 - den horizontalen Schnitt des Alarmempfangszentrums vereinfacht darstellt.

Die Anlage gemäß der Erfindung hat eine Gruppe Alarmmelder **1** und Fernsehkameras **2** sowie ein Paar Sender **3, 4,** die in überwachtem Objekt **5** installiert sind. Jeder der Alarmmelder **1** und Fernsehkameras **2** sind an die beiden Sender **3, 4** angeschlossen. Die Anlage ist auch mit einem Alarmempfangszentrum **6** ausgestattet, wo zwei getrennte Empfänger **7, 8** installiert sind. Die Sender **3, 4** sind mit den zugehörigen Empfängern **7, 8** mittels zugehöriger Übertragungsleitungen **9, 10** verbunden. Für die Verbindung des Senders **3** mit dem **Empfänger 7** dient die Drahtleitung **9,** dagegen für die Verbindung des Senders **4** mit dem Empfänger **8** dient die drahtlose Leitung **10.** Die Drahtleitung **9** können Ferngesprächleitungen verschiedener Art bilden, dagegen die drahtlose Leitung **10** können Funk - , Funksprech - und Satellitenleitungen bilden. Jeder Empfänger **7, 8** hat mit seinem Monitor **11** Verbindung, wo das Bild aus den Fernsehkameras **2** gezeig wird. Beide Empfänger **7, 8** sind mit den Bildregistriereinrichtungen in Form von Videorecorder **12** verbunden. Das Alarmempfangszentrum **6** ist in geschlossenem Raum **13** gebildet, der mit den, auf der Zeichnung nicht gezeigten konstruktiven Bausicherungen ausgestattet ist. Diese Sicherungen sollten solche Festigkeit aufweisen, die deren Bewältigung innerhalb von wenigstens 30 Minuten unmöglich machen. Der Raum **13** hat eine Eingangsschleuse **14** sowie zwei Lüftungsinstallationen **15, 16** mit Zwangsströmung der Luft. Die Lüftungsinstallation **15** führt Frischluft aus der Außenumgebung zu und die Lüftungsinstallation **16** dient für die Abführung der Abluft aus dem Raum **13.** Beide Lüftungsinstallationen **15, 16** sind vor eventuellen Gasangriff von außen wirkungsvoll gesichert. Jede Lüftungsinstallation ist mit einem Filter **17** sowie einem Gasabsperrventil **18** ausgestattet. Die Luftkanäle **19** der beiden Lüftungsinstallationen haben je drei Einknickungen unter dem Winkel von 80 - 90 Grad, und deren Außeneinlauf sowie der Auslauf ist vom Raum **13** entfernt sowie auf die auf der Zeichnung nicht zu sehende Weise getarnt. Die Lufteinlaufzone der Lüftungsinstallation **15** wird durch die Außen - Fernsehkamera **20** überwacht. Im Raum **13** befindet sich auch eine Klosettinstallation **21,** die ein auf der Zeichnung nicht sichtbares Flüssigkeitsabsperrventil hat. Der nicht dargestellte Abwasserkanal dieser Klosettinstallation hat auch drei Einknickungen unter dem Winkel von 80 - 90 Grad und dessen Auslauf ist auch getarnt. Die Einlaufschleuse **14** ist aus zwei Kammern gebaut, die reihenweise miteinander verbunden sind sowie mit drei Türen **24, 25, 26** ausgestattet. Die mittlere Tür **25** verbindet die primäre Kammer **22** mit der sekundären Kammer **23** und die innere Tür **26** verbindet die sekundäre Kammer **23** mit dem Raum **13.** Die mittlere und innere Türen **25, 26** sind mit nicht dargestellten Schlössern, Schildern und Blendrahmen ausgestattet, die die Qualitätsbedingungen entsprechender Polnischer Normen in der Klasse C erfüllen. Vor der äusseren Tür **24** der Vorkammer **22** und vor der mittleren Tür **25** sind zwei Fernsehkameras **27, 28** installiert. Die innere Tür **26** hat eine Öffnung, die mit einer Panzerglasscheibe **29** fest geschlossen ist. Die Panzerglasscheibe **29** ermöglicht die Beobachtung der Personen in der sekundären Kammer **23.** Die Eingangsschleuse **14** funktioniert auf solche Weise, dass nach dem Öffnen der mittleren Tür **25** die innere Tür **26** blockiert ist. Deren Öffnen darf erst nach dem Schließen der mittleren Tür **25** und umgekehrt erfolgen. Das Alarmempfangszentrum **6** wird mit der Elektroenergie aus zwei festen Quellen in Form von den auf der Zeichnung nicht dargestellten Trafostationen unabhängig gespeist und darüber hinaus für den Ausfall der Leitungsnetze hat es ein eigenes Stromaggregat. Für eine bessere Sicherung des Alarmempfangszentrums **6** vor eventuellem Überfall ist es mit einem anderen Alarmempfangszentrum mit angenäherter Sicherungsklasse verbunden.
Die Fernkontrolle des überwachten Objektes **5** ruht auf der gleichzeitigen Zuführung der Alarmsignale von jedem Alarmmelder **1** und des Bildes von jeder Fernsehkamera **2** zum Paar Sender **3, 4** und danach auf der deren Übertragung mit zwei unabhängigen Übertragungsleitungen **9** und **10** zu zwei getrennten Empfängern **7, 8** im Alarmempfangszentrum **6.** Die Sender **3** und **4** werden für die Emission von Alarmsignalen, die vor allem über dem Einbruch, Überfall, Feuer, Überflutung des Raumes, Entweichung von Gas oder Einführung von Schlafgas, wie auch für notwendige Aufforderung der medizinischen Hilfe ausgenutzt. Außerdem emittieren die Sender **3** und **4** Bild und Ton aus den Fernsehkameras **2.** Wenn in einer der Leitungen **9, 10** eine Unterbrechung der Übertragung erfolgt, die eine bestimmte Zeit, zum Beispiel einige Sekunden übersteigt, dann sendet der mit der anderen, weiterhin tätigen Leitung verbundene Sender selbständig zum Alarmempfangszentrum **6** das Signal des Sabotagealarms. In den Sendern **3, 4** wird ständig das Bild digital aufgezeichnet, das durch die Fernsehkameras **2** in 15 Minuten vor dem beliebigen Moment der Wiedergabe dieses Bildes übertragen wird. Im Falle der Auslösung eines beliebigen Alarms, vor allem infolge Sabotagetätigkeit oder Beschädigung oder Verblendung der Fernsehkamera, erfolgt eine selbständige Wiedergabe des verborgenen, vorher innerhalb der letzten 15 Minuten registrierten Bildes. Darüber hinaus schaltet der Videorecorder **12** ein, das Bild und Ton laufend registriert, die durch Fernsehkameras **2** vom Moment der Alarmauslösung übertragen werden. Das Bild auch gleichzeitig auf den Bildschirmen der Monitoren **11** dargestellt und der Ton wird durch Lautsprecher emittiert, die auf der Zeichnung nicht dargestellt sind. Gleichzeitig im Alarmempfangszentrum **6** werden Alarme ausgelöst, die den Dispatcher über die unvorhergesehenen Ereignisse in überwachtem Objekt **5** informieren. Zwecks Realisierung der so genannten Telebegehung, die schwierige persönliche Begehung ersetzt, werden in überwachtem Objekt **5** Fernsehkameras **2** systematisch eingeschaltet. Das Bild aus diesen Fernsehkameras wird periodisch in programmiertem Zyklus auf den Bildschirmen der Monitoren **11** dargestellt und zusätzlich kann es mittels eines Videorecorders **12** registriert und innerhalb einer bestimmten Zeitperiode aufbewahrt werden. Der Zyklus der Telebegehung sollte unregulär und so geheim gehalten sein, dass er durch die eventuellen Angreifer nicht dechiffriert werden kann.
Die Wirksamkeit der Funktionierung des Verfahrens und der Anlage zur Fernkontrolle überwachter Objekte hängt in wesentlichen Grad von den psychophysischen Fähigkeiten sowie Kenntnissen des eingestellten Personals ab. Dazu werden Schutzagenten einer besonderen Schulung unterzogen, während deren das Vierelementschulungsverfahren nach dem Konzept von Marian Krylowicz ausgenutzt wird. Das wesentliche dieses Verfahrens ruht auf der gleichzeitigen Entwicklung der physischen Fertigkeit, Vertiefung der allgemeinen und spezialistischen Kenntnisse, der Entwicklung des Intellektes durch Übung des Gehirns sowie auf der allgemeinen geistigen Entwicklung. Dieses Verfahren ist in allen Bildungsprozessen, auf jedem Niveau und auf jedem Gebiet der menschlichen Aktivität verwendbar.

### Bezeichnungen

- 1 -: Alarmmelder
- 2 -: Fernsehkamera
- 3 -: Sender
- 4 -: Sender
- 5 -: Objekt
- 6 -: Alarmempfangszentrum
- 7 -: Empfänger
- 8 -: Empfänger
- 9 -: Übertragungsleitung
- 10-: Übertragungsleitung
- 11-: Monitor
- 12-: Videorecorder
- 13-: Raum
- 14-: Eingangsschleuse
- 15-: Lüftungsinstallation
- 16-: Lüftungsinstallation
- 17-: Filter
- 18-: Gasabsperrventil
- 19-: Luftkanal
- 20-: Fernsehkamera
- 21-: Klosettinstallation
- 22-: Kammer (primäre)
- 23-: Kammer (sekundäre)
- 24-: Tür (äussere)
- 25-: Tür (mittlere)
- 26-: Tür (innere)
- 27-: Fernsehkamera
- 28-: Fernsehkamera
- 29-: Panzerglasscheibe

## Patentansprüche

1. Verfahren zur Fernkontrolle überwachter Objekte, das auf der Übertragung der Alarmsignale von den Alarmmeldern und/oder eines Bildes von den in überwachtem Objekt untergebrachten Fernsehkameras zum Alarmempfangszentrum mittels wenigstens eines Senders und unter Benutzung wenigstens einer Übertragungsleitung beruht, ***gekennzeichnet dadurch,* dass** die von den Alarmmeldern kommenden Signale und/oder das Bild von den Fernsehkameras gleichzeitig an zwei Sender geleitet sowie mittels zwei unabhängiger Übertragungsleitungen an zwei getrennte, im Alarmempfangszentrum untergebrachten Empfänger gesendet werden.

2. Verfahren nach Anspruch 1, ***gekennzeichnet dadurch*, dass** wenn in einer der Leitungen eine Unterbrechung in der Übertragung auftritt, die eine bestimmte Zeit überschreitet, dann wird aus dem mit der zweiten Übertragungsleitung verbundenen Sender zum Alarmempfangszentrum ein Signal des Sabotagealarms gesendet.

3. Verfahren nach Anspruch 1, ***gekennzeichnet dadurch,* dass** in wenigstens einem Sender das Bild in Digitaldarstellung registriert wird, das durch die Fernsehkameras in einem bestimmten Zeitintervall gesendet wird, das das beliebige Moment dessen Wiedergabe vorangeht.

4. Verfahren nach Anspruch 2 oder 3, ***gekennzeichnet dadurch*, dass** im Fall der Auslösung irgendwelchen Alarms ein verborgenes, früher in einem bestimmten Zeitintervall registriertes Bild wiedergegeben wird und darüber hinaus eine Einrichtung eingeschaltet wird, die das durch die Fernsehkameras vom Moment der Alarmauslösung übertragene Bild laufend registriert.

5. Verfahren nach Anspruch 4, ***gekennzeichnet dadurch,* dass** das aktuelle, durch die Fernsehkameras vom Moment der Alarmauslösung übertragene Bild, auf den im Alarmempfangszentrum untergebrachten Bildschirmen der Monitoren erscheint.

6. Verfahren nach Anspruch 1, ***gekennzeichnet dadurch,* dass** das durch die Fernsehkameras übertragene Bild auf den Bildschirmen der Monitoren im Alarmempfangszentrum in programmiertem Zyklus periodisch erscheint.

7. Anlage für die Fernkontrolle überwachter Objekte, ausgestattet mit einer Gruppe Alarmmelder und/oder Fernsehkameras sowie wenigstens einem Sender, die in überwachtem Objekt untergebracht sind, wie auch wenigstens einem im Alarmempfangszentrum installiertem Empfänger, ***gekennzeichnet dadurch,* dass** jeder Alarmmelder **(1)** und/oder jede Fernsehkamera **(2)** an zwei Sender **(3, 4)** angeschlossen ist, dagegen im Alarmempfangszentrum **(6)** zwei gesonderte Empfänger **(7, 8)** installiert sind, wobei jeder Sender **(3, 4)** mit dem zugehörigen Empfänger **(7, 8)** mittels einer draht - oder drahtlos Übertragungsleitung **(9, 10)** verbunden ist.

8. Anlage nach Anspruch 7, ***gekennzeichnet dadurch*, dass** jeder Empfänger **(7, 8)** mit dem Monitor **(11)** verbunden ist.

9. Anlage nach Anspruch 7, ***gekennzeichnet dadurch*, dass** wenigstens einer der Empfänger **(7, 8)** mit der Bildregistriereinrichtung **(12)** verbunden ist.

10. Anlage nach Anspruch 7, ***gekennzeichnet dadurch,* dass** Alarmempfangszentrum **(6)** im Raum **(13)** untergebracht ist, der konstruktive Bausicherungen hat, die deren Bewältigung innerhalb wenigstens 30 Minuten unmöglich machen.

11. Anlage nach Anspruch 10, ***gekennzeichnet dadurch,* dass** der Raum **(13)** des Alarmempfangszentrums **(6)** eine Eingangsschleuse **(14)** sowie Lüftungsinstallationen **(15, 16)** mit Zwangsströmung der zugeführten und abgeführten Luft hat, jede davon mit einem Filter **(17)** und Gasabsperrventil **(18)** ausgestattet ist und darüber hinaus eine Klosettinstallation **(21)** mit Flüssigkeitsabsperrventil hat.

12. Anlage nach Anspruch 11, ***gekennzeichnet dadurch,* dass** die Eingangsschleuse **(14)** aus zwei reihengeschalteten Kammern **(22, 23)** mit drei Türen **(24, 25, 26)** besteht, wobei die mittlere Tür **(25),** die die primäre Kammer **(22)** mit der sekundären Kammer **(23)** verbindet, sowie die innenere Tür **(26),** die die sekundäre Kammer **(23)** mit dem Raum **(13)** des Alarmempfangszentrums **(6)** verbindet, sind mit Schlössern, Schildern und Blendrahmen ausgestattet, die der Klasse C entsprechen, vor der äusseren Tür **(24)** der Vorkammer **(22)** und vor der mittleren Tür **(25)** sind Fernsehkameras **(27, 28)** installiert, dagegen die innere Tür **(26)** hat eine mit einer Panzerglasscheibe **(29)** fest verschlossene Öffnung.
